# FASCICULE DE BREVET EUROPEEN

(11) **EP 2 233 988 B1**
(45) Date de publication et mention de la délivrance du brevet: **08.02.2012**
(21) Numéro de dépôt: 09155819.7
(22) Date de dépôt: 23.03.2009
(51) Int. Cl.: G04B 17/06, G04B 43/00

(54) **Mouvement horloger à tourbillon muni d'un dispositif de protection contre les chocs**
Uhrwerk mit Tourbillon, das mit einer stoßfesten Schutzvorrichtung ausgestattet ist
Clock movement with tourbillon equipped with a shock-protection device

(43) Date de publication de la demande: 29.09.2010
(73) Titulaire: Montres Breguet SA, 1344 L'Abbaye (CH)
(72) Inventeur: Zaugg, Alain, 1348, Le Brassus (CH); Léchot, Dominique, 1341, L'Orient (CH)
(74) Mandataire: Ravenel, Thierry Gérard Louis

(56) Documents cités:
- EP-A- 1 460 493
- WO-A-2005/111742

## Description

### Arrière-plan de l'invention

La présente invention concerne un mouvement horloger à tourbillon muni d'un dispositif de protection contre les chocs. La présente invention concerne en outre une montre équipée d'un tel mouvement horloger.

Les mouvements à tourbillon sont des dispositifs mécaniques destinés à améliorer la précision des montres mécaniques en contrebalançant les perturbations de l'isochronisme du balancier dues à la gravité terrestre. Pour ce faire l'organe réglant comprenant le balancier et l'échappement sont montés dans une cage qui est mise en rotation généralement à raison d'un tour complet en une minute

La cage du tourbillon est généralement, maintenue en place entre deux pivots prévus respectivement dans la platine du mouvement et dans un pont du mouvement. Alternativement la cage peut être pivotée dans un palier à billes, ce qui lui permet d'être mieux visible du côté cadran.

Dans le cas d'un pivotement entre la platine et un pont, la cage est généralement formée d'un pont inférieur sur lequel sont fixés des piliers portant un pont supérieur et ces ponts inférieur et supérieur portent des pivots qui tournent respectivement dans une pierre supportée par la platine et une pierre supportée par le pont du mouvement.

Selon les modes de réalisation, le pont du mouvement peut être formé soit d'une poutre en porte à faux, soit d'une poutre encastrés à ses deux extrémités.

Un inconvénient de ces mécanismes de tourbillon est leur grande sensibilité aux chocs ; En effet, il est difficile de faire résister ce type de mécanisme à des accélérations de plus de 3500G sans détérioration alors que les standard d'homologation NIHS requièrent une résistance à des accélérations de 5000 G.

En effet, en cas de chocs importants appliqués à la montre le poids de la cage du tourbillon est tel que le pont du mouvement fléchit ou se déforme de sorte que la cage se déplace le long de son axe de rotation et provoque la sortie du pivot inférieur de la cage du logement de sa pierre. Selon l'intensité du choc et donc l'amplitude du déplacement de la cage, le pivot ne revient pas dans son logement ce qui provoque un arrêt brutal de la rotation de la cage et donc du mouvement. Après un tel choc l'intervention d'un horloger pour la remise en marche de la montre est donc nécessaire. A noter que dans certains cas le déplacement de la cage peut être tel que le pignon d'échappement se désengage de la denture de seconde fixe, ce qui provoque un désarmage brusque du barillet qui peut conduire à la destruction de certaines pièces du mécanisme. Cet inconvénient est plus important dans le cas d'un pont supérieur formé d'une poutre en porte à faux dont la flexibilité est plus grande.

Diverses tentatives pour remédier à ce problème ont été envisagées telles que l'allègement de la cage, la rigidification du pont du mouvement, notamment en augmentant ses dimensions, ou encore l'allongement du pivot inférieur de la cage. Toutefois ces mesures n'ont pas donné de résultats satisfaisants sans alourdir la construction et ce faisant, sans affecter l'esthétisme des montres équipées de ces mécanismes.

On connaît également du document EP-A-1460493 une pièce d'horlogerie avec un tourbillon volant avec une cage coulissante axialement suite à l'action sur un levier de commande.

La présente invention a pour but de remédier aux inconvénients susmentionnés ainsi qu'à d'autres encore en fournissant un mouvement horloger à tourbillon qui présente une résistance aux chocs améliorés par rapport aux tourbillons de l'art antérieur.

L'invention a également pour but de fournir un tel mouvement horloger qui soit de conception simple, économique et facile à mettre en oeuvre.

L'invention a également pour but de fournir un tel mouvement horloger sans affecter son esthétisme habituel.

### Résumé de l'invention

A cet effet l'invention a pour objet un mouvement horloger tel que défini par la revendication 1 du brevet..

Grâce à ces caractéristiques, la tenue aux chocs du mouvement horloger peut être ainsi garantie dans la mesure où le déplacement axial de la cage maximum est prédéfini pour qu'une sortie des pivots de la cage du logement de leur palier respectif soit impossible.

Selon un mode de réalisation avantageux, l'organe de butée est porté par la platine du mouvement et coopère avec le pont inférieur de ladite cage.

Selon une caractéristique de ce mode de réalisation de l'invention, une douille, qui porte le pivot inférieur, s'étend à partir de la partie centrale du pont inférieur de la cage, cette douille portant également un épaulement, l'organe de butée coopérant avec l'épaulement pour limiter l'ébat axial de la cage.

Selon une autre caractéristique de l'invention, le pivot inférieur est logé dans un palier inférieur porté par la platine, et en l'absence de choc, la distance entre l'organe de butée et l'épaulement est inférieur à la longueur d'engagement du pivot inférieur dans le palier.

Selon une caractéristique préférée, l'organe de butée est mobile entre une première position, dite de montage, dans laquelle l'organe de butée est à l'écart du chemin axial de l'épaulement pour permettre le montage de la cage sur la platine et une deuxième position dite de fonctionnement dans laquelle l'organe de butée est sur le chemin axial dudit épaulement. L'organe de butée a avantageusement la forme d'un levier articulé comprenant une première partie de commande prolongée par une deuxième partie de butée en arc de cercle, la partie de commande étant située dans une partie extrême de la deuxième partie, dans laquelle l'articulation à pivotement du levier est réalisée. Un organe de verrouillage de l'organe de butée dans la position de fonctionnement peut être également prévu pour maintenir cet organe dans cette position au cours du fonctionnement de la montre équipée du mouvement.

Selon un autre mode de réalisation, l'organe de butée peut être porté par la cage du tourbillon et notamment par le pivot inférieur de la cage du tourbillon. Dans ce cas le pivot inférieur fera saillie hors de son palier du coté opposé à la cage et l'organe de butée pourra être formé, soit par une rondelle chassée sur la partie en saillie du pivot inférieur, soit par la tête d'une vis vissée axialement dans l'extrémité libre de la partie en saillie du pivot inférieur.

### Description sommaire des dessins

Les caractéristiques et avantages de la présente invention ressortiront de la description qui va suivre, faite en regard des dessins annexés et donnant, à titre d'exemple explicatif, mais nullement limitatif, des formes avantageuses de réalisation d'un mouvement horloger à tourbillon selon l'invention, dessins dans lesquels :
- la figure 1 est une vue de dessus partielle du mouvement horloger selon l'invention dans la région du tourbillon,
- la figure 2 est une vue en coupe partielle du mouvement horloger selon la ligne II-II de la figure 1 dans la région du tourbillon et selon un premier mode de réalisation,
- la figure 3 est une vue en plan d'un détail du mouvement horloger à tourbillon selon l'invention, la figure montrant l'organe de butée agencé pour limiter l'ébat axial de la cage en position de fonctionnement, la cage du tourbillon ayant été omise,
- la figure 4 est une vue en plan d'un détail du mouvement horloger à tourbillon selon l'invention, la figure montrant l'organe de butée agencé pour limiter l'ébat axial de la cage en position de montage, la cage du tourbillon ayant été omise.
- la figure 5 est une vue en coupe selon la ligne V-V de la figure 3
- les figures 6 et 7 sont respectivement des vues en perspectives d'un détail du mouvement horloger à tourbillon selon l'invention analogues aux figures 3 et 4,
- les figures 8 et 9 sont des vues en coupe partielle analogues à la figure 2 de deux variantes d'un deuxième mode de réalisation d'un mouvement horloger à tourbillon selon l'invention.

### Description détaillée d'un mode de réalisation

Le mouvement horloger à tourbillon selon l'invention illustré partiellement aux figures 1 et 2 et désigné par la référence générale 1 est destiné par exemple à équiper une montre-bracelet comportant typiquement une boîte fermée dessus par une glace et dessous par un fond (non représentés). Au-dessous de la glace se trouvent des aiguilles des heures et des minutes qui tournent devant un cadran recouvrant en grande partie le mouvement d'horlogerie 1. Le mouvement horloger 1 comprend un tourbillon 10 qui est visible dans une fenêtre du cadran ou dans un autre élément opaque tel que la platine du mouvement. De manière classique, le tourbillon 10 comporte une cage rotative 12 tournant autour d'un axe 14 autour duquel oscille le balancier-spiral 16 formant l'organe régulateur. La cage porte de manière classique un échappement E coopérant avec l'organe régulateur.

La cage 12 du tourbillon est, maintenue en place entre deux pivots inférieur 18 et supérieur 20 prévus respectivement dans la platine 22 du mouvement et dans un pont 24 du mouvement.

Plus précisément et comme cela est visible à la figure 2, le pivot inférieur 18 de la cage 12 du tourbillon tourne dans une pierre 26 supportée par la platine 22 du mouvement par l'intermédiaire d'une pièce 28 en forme de coupelle. La coupelle 28 comprend un fond 28a prolongé par une paroi annulaire 28b qui se termine par une denture fixe 28c constituant, de manière connue, la roue dentée fixe 28c sur laquelle roule le pignon d'échappement P_{E} du tourbillon. Dans l'exemple illustré la denture 28c s'étend vers l'extérieure de la coupelle 28.

On voit également que le pivot inférieur 18 est porté par un pont inférieur 30 de la cage 12. Dans l'exemple représenté, le pont inférieur 30 comprend une plaque de base 30a qui se prolonge vers le haut de la figure 2 par des bras 30b ayant une configuration étagée. La plaque de base 30a comprend également une portion 30c en forme de douille qui s'étend vers le bas de la figure 2 à partir de sa partie centrale. La douille 30c porte le pivot 18 dans laquelle il est fixé par chassage dans cet exemple. Le pivot 18 comprend à son extrémité distale un téton 18a qui pivote dans le logement de la pierre 26. Dans sa partie médiane, le pivot 18 comprend une portion dentée 18b qui coopère avec une roue dentée du mouvement (non représentée) entrainée par le ressort de barillet de celui-ci pour mettre en rotation la cage 12 du tourbillon. Ainsi, le pont inférieur 30 via la portion de pivot 18b forment la liaison cinématique qui relie la cage 12 du tourbillon au reste du mouvement d'horlogerie. Dans sa partie proximale, le pivot 18 présente une portion 18c ayant un diamètre supérieur au diamètre de la douille 30c pour définir un épaulement 18c porté par cette dernière.

Il va de soi que selon une variante, le pont inférieur 30 pourrait être réalisé d'une seule pièce avec le pivot 18.

La plaque de base 30a porte en outre de manière classique le pont d'échappement P et les paliers du mobile d'échappement M_{E} (figure 2) et de l'ancre A.

De même, le pivot supérieur 20 de la cage 12 tourne dans une pierre 32 supportée par le pont de tourbillon 24 qui comprend une poutre en porte à faux visible aux figures 1 et 2. Cette poutre est fixée sur la platine 22 du mouvement au moyen de vis. Le pivot supérieur 20 est porté par un pont supérieur 34 de la cage 12. Dans l'exemple représenté, le pont supérieur 34 comprend une plaque de base 34a qui porte le pivot 20. La plaque de base 34a se prolonge vers le bas de la figure 2 par des bras 34b ayant également une configuration étagée en regard des bras 30b du pont inférieur 30 de la cage 12. Les ponts inférieur 30 et supérieur 34 de la cage sont fixés ensemble par l'intermédiaire de leurs bras respectifs.

Selon l'invention, le mouvement horloger à tourbillon 1 comporte en outre un organe de butée 36 agencé pour limiter l'ébat axial de la cage 12 du tourbillon, notamment en cas de chocs que peut subir la montre par exemple lors d'une chute.

Par ébat axial, on comprendra le déplacement selon l'axe de rotation 14 de la cage 12 du tourbillon qui peut notamment résulter du fléchissement du pont de tourbillon 24 lors d'un choc. Pour fixer les idées et compte tenu des différentes tolérances de fabrication et de montage des différents éléments entre eux, un tel ébat peut atteindre des valeurs de l'ordre de 0,40 mm à 0,50 mm en cas de chocs en l'absence de moyens de limitation tels que l'organe de butée 36 prévu par l'invention.

Dans le mode de réalisation illustré aux figures 1 à 5 l'organe de butée 36 est porté par la platine 22 du mouvement et coopère avec le pont inférieur 30 de la cage 12.
Plus précisément, l'organe de butée 36 coopère avec l'épaulement 18c porté par le pont inférieur 30. En l'absence de choc, la distance D (figure 5) entre l'organe de butée 36 et l'épaulement 18c est inférieure à la longueur d'engagement L (figure 5) du téton 18a du pivot inférieur 18 dans le logement du palier 26, formé dans l'exemple par une pierre. Ainsi, lorsque la montre équipée du mouvement horloger à tourbillon selon l'invention subit un choc violent, le déplacement de la cage 12 provoqué par ce choc ne peut dépasser la valeur D de sorte qu'en toute circonstance le téton 18a ne pourra pas sortir de son logement. Typiquement la distance D est de l'ordre de 0,20 mm tandis que la longueur L est de l'ordre de 0,35mm.

Dans le mode de réalisation illustré, l'organe de butée 36 est monté mobile entre une première position dite de montage (figures 4 ;7) dans laquelle l'organe de butée 36 est à l'écart du chemin axial de l'épaulement 18c pour permettre le montage de la cage 12 sur la platine 22 et une deuxième position dite de fonctionnement (figures 3 ;6) dans laquelle l'organe de butée 36 est sur le chemin axial de l'épaulement 18c. L'organe de butée 36 est articulé sur le fond 28a de la coupelle 28, typiquement au moyen d'une vis V1 traversant le fond 28a de la coupelle 28 et vissée sur la platine 24.

On notera à ce propos que le montage de cet organe de butée dans la coupelle de la seconde fixe du mécanisme de tourbillon est particulièrement avantageux dans la mesure où il vient occuper un volume présent dans ce mécanisme et jusqu'à maintenant non utilisé.

L'organe de butée 36 a la forme d'un levier articulé comprenant une première partie de commande 36a présentant la forme d'un bras rectiligne prolongé par une deuxième partie de butée 36b présentant la forme d'un bloc massif arc de cercle. Le bras de commande 36a s'étend à partir d'une partie extrême du bloc 36b, dans laquelle l'articulation à pivotement du levier est réalisée en 36c. Le bloc massif 36b présente une épaisseur sensiblement supérieure à celle du bras 36a. On voit également que le bord périphérique intérieur supérieur du bloc massif 36b présente une saillie 36d définissant une surface de butée qui se trouve à l'aplomb de l'épaulement 18 lorsque l'organe de butée se trouve en position de fonctionnement. Le bloc massif 36b présente par ailleurs dans son bord périphérique intérieur inférieur une rainure 36e dont le profil présente une forme complémentaire à celle d'une vis V2 qui sert à la fois au guidage en pivotement et au blocage axial de l'organe de butée 36 notamment en cas de chocs.

Pour maintenir l'organe de butée 36 dans la position de fonctionnement, le mouvement 1 comprend en outre un organe de verrouillage 38 qui est formé d'une goupille chassée dans la platine du mouvement. Cette goupille 38 est destinée à se loger dans une ouverture oblongue 40 prévue dans le bras de commande 36a de l'organe de butée 36 en position de fonctionnement. On notera à ce propos que la paroi annulaire 28b de la coupelle 28 comprend une ouverture oblongue 42 à travers laquelle s'étend le bras de commande 36a de l'organe de butée 36 On notera à ce propos que la coupelle comprend également une ouverture O pour le passage d'une roue d'entrainement (non représentée) de la cage 12 vers le pignon 18b.

La réalisation d'un organe de butée mobile entre les deux positions susmentionnées permet de faciliter le montage du tourbillon. En effet, après le montage de la coupelle 28 muni du palier 26 sur la platine 22, l'organe butée 36 est monté dans le fond de la coupelle puis pivoté dans sa position de montage dans laquelle la cage 12 peut être aisément montée dans son pivotement. Une fois la cage du tourbillon mise en place, il ne reste plus qu'à faire pivoter l'organe de butée 36 et verrouiller ce dernier dans sa position de fonctionnement dans laquelle le rebord 36c du bloc de l'organe 36 vient se placer à l'aplomb de l'épaulement 18c du pont inférieur de la cage 30 On limite ainsi en toutes circonstances l'ébat axial de la cage 12 à la distance D séparant l'épaulement 18c du rebord 36c.

A la figure 8 est représenté partiellement un mouvement horloger à tourbillon selon un deuxième mode de réalisation de l'invention dans lequel les éléments identiques à ceux décrits en liaison avec les figures 1 à 7 sont désignés par les mêmes références numériques.

Ce deuxième mode de réalisation se distingue de celui décrit en liaison avec les figures 1 à 7 en ce que l'organe de butée 36 n'est plus porté par la platine 22 mais est porté par la cage 12 du tourbillon. En particulier l'organe de butée 36 est porté par le téton 18a pivot inférieur 18 de la cage du tourbillon. Pour ce faire, la longueur du téton 18a du pivot inférieur est adaptée pour faire saillie hors du palier 26 du coté opposé à la cage 12 et l'organe de butée est formé par une rondelle chassée sur la partie en saillie du téton du pivot inférieur. Dans une variante la partie en saillie du téton 18a peut comprendre une rainure annulaire et la rondelle peut prendre la forme d'un anneau élastique 36.

A la figure 9 est représentée une autre variante de réalisation du deuxième mode de réalisation de la figure 9 dans lequel l'organe de butée est formé par la tête d'une vis vissée axialement dans l'extrémité libre de la partie en saillie du pivot inférieur.

Il va de soi que la présente invention n'est pas limitée aux modes de réalisation qui viennent d'être décrits et que diverses modifications et variantes simples peuvent être envisagées par l'homme du métier sans sortir du cadre de l'invention tel que défini par les revendications annexées.

En particulier, il peut être envisagé de monter l'organe de butée du premier mode de réalisation non pas à pivotement mais à coulissement sur la platine du mouvement ou dans la coupelle. Dans le cadre du premier mode, de réalisation décrit ci-dessus, on peut également prévoir deux organes de butée, de préférence disposés l'un en face de l'autre. Dans une autre variante du premier mode de réalisation on peut prévoir que l'organe de butée soit fixe. Dans ce cas par exemple, il sera vissé dans le fond de la coupelle en position de fonctionnement depuis le dessous de la coupelle après montage de la cage. Enfin selon encore une autre variante on pourra prévoir de monter l'organe de butée en dehors de la coupelle à distance du pivot inférieur, bien qu'il soit avantageux de limiter l'ébat à un endroit le plus proche possible de ce pivot.

Le mouvement horloger à tourbillon qui vient d'être décrit l'a été dans le cadre d'une application à une montre-bracelet, mais il est bien évident que cette application n'est aucunement limitative et que le mouvement horloger selon l'invention peut être utilisé pour équiper d'autres types de pièces d'horlogerie telles que notamment des montres de poche.

## Revendications

1. Mouvement horloger comportant un tourbillon ayant une cage rotative (12) portant un balancier-spiral (16) et un échappement (E), ladite cage (12) comprenant un pivot supérieur (20) et un pivot inférieur (18) portés respectivement par un pont supérieur (24) et un pont inférieur (30) de la cage (12), ladite cage (12) étant pivotée respectivement dans des paliers supérieur (32) et inférieur (26) entre une platine (22) dudit mouvement horloger et un pont dudit mouvement (24), ledit mouvement comportant en outre un organe de butée (36) agencé pour limiter l'ébat axial de la cage (12) entre la platine et dit pont et **caractérisé en ce que** ledit organe de butée définit une course axial (D) de la cage ladite course étant inférieure à l'engagement axial (L) de la cage dans les parties supérieur (32) et inférieur (28).

2. Mouvement horloger selon la revendication 1, **caractérisé en ce que** l'organe de butée (36) est porté par la platine (22) du mouvement.

3. Mouvement horloger selon la revendication 1 ou 2 **caractérisé en ce que** l'organe de butée (36) coopère avec le pont inférieur (30) de ladite cage (12).

4. Mouvement horloger selon la revendication 2, **caractérisé en ce qu'**une douille (30c) portant le pivot inférieur s'étend à partir de la partie centrale du pont inférieur de la cage, **en ce que** la douille porte un épaulement et **en ce que** l'organe de butée (36) coopère avec ledit épaulement (18c) pour limiter l'ébat axial de la cage.

5. Mouvement horloger selon la revendication 4, dans lequel le pivot inférieur (18) est logé dans un palier inférieur porté par la platine (22), **caractérisé en ce qu'**en l'absence de choc, la distance entre l'organe de butée (36) et ledit épaulement (18c) est inférieur à la longueur d'engagement du pivot inférieur dans son palier associé.

6. Mouvement horloger selon la revendication 5 **caractérisé en ce que** ledit organe de butée (36) est mobile entre une première position, dite de montage, dans laquelle l'organe de butée est à l'écart du chemin axial dudit épaulement (18c) pour permettre le montage de la cage sur la platine et une deuxième position, dite de fonctionnement, dans laquelle l'organe de butée (36) est sur le chemin axial dudit épaulement (18c).

7. Mouvement horloger selon la revendication 6, **caractérisé en ce que** l'organe de butée a la forme d'un levier articulé (36) comprenant une première partie de commande (36a) prolongée par une deuxième partie de butée (36b) en arc de cercle, la partie de commande étant située dans une partie extrême de ladite deuxième partie, dans laquelle l'articulation à pivotement du levier est réalisée.

8. Mouvement horloger selon la revendication 7, **caractérisé en ce qu'**il comprend en outre un organe de verrouillage (38) de l'organe de butée (36) dans la position de fonctionnement.

9. Mouvement horloger selon la revendication 8 **caractérisé en ce que** l'organe de verrouillage (38) est formé d'une goupille destinée à se loger dans une ouverture (40) prévue dans la partie de commande (36a) de l'organe de butée.

10. Mouvement horloger selon l'une quelconque des revendications 7 à 9, comprenant une pièce en forme de coupelle (28) solidaire de la platine (22) et dans lequel ladite coupelle comprend un fond (28a) prolongé par une paroi annulaire (28b) qui se termine par un rebord muni d'une denture fixe (28c) sur laquelle roule un pignon d'échappement (P_{E}) et dans laquelle s'étend la douille portant le pivot inférieur de la cage, **caractérisé en ce que** l'organe de butée (36) est articulé dans la coupelle.

11. Mouvement horloger selon la revendication 10, **caractérisé en ce que** la paroi annulaire (28b) de la ladite coupelle comprend une ouverture oblongue (42) à travers laquelle s'étend ladite partie de commande de l'organe de butée (36).

12. Mouvement horloger selon la revendication 1, **caractérisé en ce que** l'organe de butée (36) est porté par la cage (12) du tourbillon.

13. Mouvement horloger selon la revendication 12, **caractérisé en ce que** l'organe de butée (36) est porté par le pivot inférieur (18) de la cage (12) du tourbillon.

14. Mouvement horloger selon la revendication 13, **caractérisé en ce que** le pivot inférieur (18) fait saillie hors de son palier du coté opposé à ladite cage (12) et **en ce que** l'organe de butée (36) est formé par une rondelle chassée sur ladite partie en saillie du pivot inférieur.

15. Mouvement horloger selon la revendication 13, **caractérisé en ce que** le pivot inférieur (18) fait saillie hors de son palier du coté opposé à ladite cage et **en ce que** l'organe de butée (36) est formé par la tête d'une vis vissée axialement dans l'extrémité libre de ladite partie en saillie du pivot inférieur.

## Claims

1. Timepiece movement including a tourbillon that has a rotating carriage (12) bearing a sprung balance (16) and an escapement (E), wherein said carriage (12) has a top pivot (20) and a bottom pivot (18) respectively carried by a top bridge (24) and a bottom bridge (30) of the carriage (12), and said carriage (12) being pivoted respectively in top (32) and bottom (26) bearings between a bottom plate (22) of said timepiece movement and a bridge of said movement (24), said movement further including a stop member (36), arranged for limiting the axial shake of said carriage (12) between the bottom plate and said bridge and **characterized in that** said stop member define an axial travel (D) of the carriage, said travel being shorter than the axial engagement (L) of the carriage in the top (32) and bottom (28) bearings.

2. Timepiece movement according to claim 1, **characterized in that** the stop member (26) is carried by the bottom plate (22) of the movement.

3. Timepiece movement according to claim 1 or 2, **characterized in that** the stop member (36) cooperates with the bottom bridge (30) of said carriage (12).

4. Timepiece movement according to claim 2, **characterized in that** a socket (30c) carrying the bottom pivot extends from the central part of the bottom bridge of the carriage, **in that** the socket carries a shoulder (18c) and **in that** the stop member (36) cooperates with said shoulder (18c) to limit the axial shake of the carriage.

5. Timepiece movement according to claim 4, wherein the bottom pivot is housed in a bottom bearing carried by the bottom plate (22), **characterized in that**, in the absence of any shock, the distance between the stop member (36) and said shoulder (18c) is less than the length of engagement of the bottom pivot in the bearing associated therewith.

6. Timepiece movement according to claim 5, **characterized in that** said stop member (36) is mobile between a first position, called the assembly position, in which the stop member (36) is off the axial path of said shoulder (18c), to allow the carriage to be mounted on the bottom plate, and a second position, called the operating position, in which the stop member (36) is on the axial path of said shoulder (18c).

7. Timepiece movement according to claim 6, **characterized in that** the stop member takes the form of a hinged lever (36) that includes a first control part (36a), extended by a second stop part (36b) in the shape of an arc of a circle, wherein the control part is located in an end portion of said second part, in which the hinged lever pivots.

8. Timepiece movement according to claim 7, **characterized in that** it further includes a member (38) for locking the stop member (36) in the operating position.

9. Timepiece movement according to claim 8, **characterized in that** the locking member (38) is formed of a pin that is housed in an aperture (40) provided in the control part (36a) of the stop member.

10. Timepiece movement according to any of claims 7 to 9, including a part in the form of a cup (28), secured to the bottom plate (22) and wherein the bottom (28a) of the cup is extended by an annular wall (28b) that ends in an edge provided with a fixed toothing (28c), on which the escape pinion (PE) rolls, and into which the socket bearing the bottom pivot of the carriage extends, **characterized in that** the stop member (36) is hinged in the cup.

11. Timepiece movement according to claim 10, **characterized in that** the annular wall (28b) of said cup has an oblong aperture (42), through which said control part of the stop member (36) extends.

12. Timepiece movement according to claim 1, **characterized in that** the stop member (36) is carried by the tourbillon carriage (12).

13. Timepiece movement according to claim 12, **characterized in that** the stop member (36) is carried by the bottom pivot (18) of the tourbillon carriage (12).

14. Timepiece movement according to claim 13, **characterized in that** the bottom pivot (18) projects outside the bearing thereof on the opposite side to said carriage (12) and **in that** the stop member (36) is formed by a washer driven onto said projecting part of the bottom pivot.

15. Timepiece movement according to claim 13, **characterized in that** the bottom pivot (18) projects outside the bearing thereof on the opposite side to said carriage and **in that** the stop member (36) is formed by the head of a screw that is axially screwed into the free end of said projecting part of the bottom pivot.

## Patentansprüche

1. Uhrwerk, umfassend ein Tourbillon, das ein Drehgestell (12) aufweist, das eine Unruh-Spiralfeder (16) und eine Hemmung (E) trägt, wobei das Gestell (12) einen oberen Zapfen (20) und einen unteren Zapfen (18) aufweist, die von einer oberen Brücke (24) bzw. von einer unteren Brücke (30) des Gestells (12) getragen werden, wobei das Gestell (12) in einem oberen Lager (32) bzw. in einem unteren Lager (26) zwischen einer Werkplatte (22) des Uhrwerks und einer Brücke (24) des Uhrwerks gedreht wird, welches Uhrwerk ausserdem ein Anschlagorgan (36) umfasst, das vorgesehen ist, um das axiale Spiel des Gestells (12) zwischen der Werkplatte und der Brücke zu begrenzen, und welches Uhrwerk **dadurch gekennzeichnet ist, dass** das Anschlagorgan einen axialen Weg (D) des Gestells definiert, wobei dieser Weg kleiner ist als der axiale Eingriff (L) des Gestells in das obere Lager (32) bzw. in das untere Lager (28).

2. Uhrwerk nach Anspruch 1, **dadurch gekennzeichnet, dass** das Anschlagorgan (36) von der Werkplatte (22) des Uhrwerks getragen wird.

3. Uhrwerk nach Anspruch 1 oder 2, **dadurch gekennzeichnet, dass** das Anschlagorgan (36) mit der unteren Brücke (30) des Gestells (12) zusammenwirkt.

4. Uhrwerk nach Anspruch 2, **dadurch gekennzeichnet, dass** sich eine den unteren Zapfen tragende Hülse (30c) ausgehend vom Mittelteil der unteren Brücke des Gestells erstreckt, dass die Hülse eine Schulter trägt und dass das Anschlagorgan (36) mit dieser Schulter (18c) zusammenwirkt, um das axiale Spiel des Gestells zu begrenzen.

5. Uhrwerk nach Anspruch 4, in dem der untere Zapfen (18) in einem unteren Lager, das von der Werkplatte (22) getragen wird, eingebettet ist, **dadurch gekennzeichnet, dass** die Distanz zwischen dem Anschlagorgan (36) und der Schulter (18c) bei Schlaglosigkeit kleiner ist als die Länge des Eingriffs des unteren Zapfens in sein zugeordnetes Lager.

6. Uhrwerk nach Anspruch 5, **dadurch gekennzeichnet, dass** das Anschlagorgan (36) beweglich zwischen einer ersten Position, der sogenannten Montageposition, in der das Anschlagorgan abseits des axialen Wegs der Schulter (18c) liegt, um die Montage des Gestells auf der Platine zu ermöglichen, und einer zweiten Position, der sogenannten Funktionsposition, in der das Anschlagorgan (36) auf dem axialen Weg der Schulter (18c) liegt, ist.

7. Uhrwerk nach Anspruch 6, **dadurch gekennzeichnet, dass** das Anschlagorgan die Form eines gelenkigen Hebels (36) aufweist, der einen ersten Steuerteil (36a) umfasst, der durch einen zweiten kreisbogenförmigen Anschlagteil (36b) verlängert ist, wobei sich der Steuerteil ausgehend von einem äussersten Abschnitt des zweiten Teils erstreckt, in welchem Abschnitt das Drehgelenk des Hebels ausgeführt ist.

8. Uhrwerk nach Anspruch 7, **dadurch gekennzeichnet, dass** es ausserdem ein Organ (38) zum Verriegeln des Anschlagorgans (36) in der Funktionsposition umfasst.

9. Uhrwerk nach Anspruch 8, **dadurch gekennzeichnet, dass** das Verriegelungsorgan (38) von einem Stift gebildet ist, der dazu bestimmt ist, sich in eine Öffnung (40) einzufügen, die im Steuerteil (36a) des Anschlagorgans vorgesehen ist.

10. Uhrwerk nach einem der Ansprüche 7 bis 9, das ein mit der Werkplatte (22) verbundenes schalenförmiges Stück (28) umfasst und in dem diese Schale einen Boden (28a) aufweist, der durch eine ringförmige Wand (28b) verlängert ist, die in einem Rand endet, der mit einer ortsfesten Zahnung (28c) ausgerüstet ist, auf der ein Hemmungstrieb (P_{E}) rollt, und in welche Schale sich die den unteren Zapfen des Gestells tragende Hülse erstreckt, **dadurch gekennzeichnet, dass** das Anschlagorgan (36) gelenkig in der Schale angeordnet ist.

11. Uhrwerk nach Anspruch 10, **dadurch gekennzeichnet, dass** die ringförmige Wand (28b) der Schale eine längliche Öffnung (42) aufweist, durch die sich der Steuerteil des Anschlagorgans (36) erstreckt.

12. Uhrwerk nach Anspruch 1, **dadurch gekennzeichnet, dass** das Anschlagorgan (36) vom Gestell (12) des Tourbillons getragen wird.

13. Uhrwerk nach Anspruch 12, **dadurch gekennzeichnet, dass** das Anschlagorgan (36) vom unteren Zapfen (18) des Gestells (12) des Tourbillons getragen wird.

14. Uhrwerk nach Anspruch 13, **dadurch gekennzeichnet, dass** der untere Zapfen (18) auf der dem Gestell (12) entgegengesetzten Seite aus seinem Lager herausragt und dass das Anschlagorgan (36) von einer Scheibe gebildet ist, die auf den vorspringenden Teil des unteren Zapfens aufgedrückt ist.

15. Uhrwerk nach Anspruch 13, **dadurch gekennzeichnet, dass** der untere Zapfen (18) auf der dem Gestell entgegengesetzten Seite aus seinem Lager herausragt und dass das Anschlagorgan (36) vom Kopf einer Schraube gebildet ist, die axial in das freie Ende des vorspringenden Teils des unteren Zapfens geschraubt ist.
